# EUROPÄISCHE PATENTSCHRIFT

(11) **EP 2 274 489 B1**
(45) Veröffentlichungstag und Bekanntmachung des Hinweises auf die Patenterteilung: **12.09.2012**
(21) Anmeldenummer: 09722236.8
(22) Anmeldetag: 13.03.2009
(51) Int. Cl.: E04B 1/68

(54) **VORRICHTUNG ZUM ABDICHTEN EINER DEHNFUGE**
DEVICE FOR SEALING AN EXPANSION JOINT
DISPOSITIF POUR ÉTANCHER UN JOINT DE DILATATION

(30) Priorität: 17.03.2008 DE 102008014605
(43) Veröffentlichungstag der Anmeldung: 19.01.2011
(73) Patentinhaber: Protektorwerk Florenz Maisch GmbH & Co. KG, 76571 Gaggenau (DE)
(72) Erfinder: BRINKMEIER, Günter, 76571 Gaggenau (DE); KAUFMANN, Gerhard, 76476 Bischweier (DE)
(74) Vertreter: Manitz, Finsterwald & Partner GbR
(86) Internationale Anmeldenummer: PCT/EP2009/001849
(87) Internationale Veröffentlichungsnummer: WO 2009/115246

(56) Entgegenhaltungen:
- EP-A- 1 479 847
- DE-A1- 2 549 041
- DE-A1- 10 014 097

## Beschreibung

Die vorliegende Erfindung betrifft eine Vorrichtung zum Abdichten einer Dehnfuge zwischen Mauer- oder Wandabschnitten mit einer oberen Putzschicht, insbesondere Fassaden, mit einer zumindest teilweise aus Kunststoff bestehenden Profilleiste und zwei im Bereich der Ränder der Dehnfuge festlegbaren und in die Profilleiste einsetzbaren Profilschienen, wobei die Profilleiste einen weichen Mittelteil und beidseitig daran befestigte harte Seitenteile umfasst und wobei jedes Seitenteil einen sich längs und im Wesentlichen senkrecht zu einer Vorderseite der Profilleiste erstreckenden Führungskanal mit länglichem Querschnitt umfasst, der zu einer Rückseite der Profilleiste hin geöffnet ist und zur Aufnahme eines Schenkels der Profilschiene ausgebildet ist.

Eine Vorrichtung dieser Art ist aus der DE 100 14 097 A1 bekannt. Bei dieser Vorrichtung schließen sich an den Führungskanal eines Seitenteils jeweils zwei senkrecht dazu verlaufende Distanzkanäle an, die sich im Wesentlichen parallel zur der Vorderseite der Profilleiste erstrecken. Die Profilschienen besitzen jeweils im Bereich der Seitenteile einen U-förmigen Querschnitt, wobei ein Schenkel des U-förmigen Profils jeweils in einen Distanzkanal eingreift, während der Basisteil des U-förmigen Profils in dem Führungskanal angeordnet ist. Je nachdem, in welchen Distanzkanal der Schenkel der Profilschiene eingesetzt wird, kann die Profilschiene von einer ersten vorgegebenen Dicke der Putzschicht an eine zweite vorgegebene Dicke angepasst werden.

Problematisch an dieser bekannten Profilleiste ist, dass sie zum einen nur an zwei unterschiedliche Putztiefen angepasst werden kann, während üblicherweise drei Standardputztiefen existieren. Weiterhin ist aufgrund der U-förmigen Ausbildung der Profilschiene der Zusammenbau der Profilleiste relativ aufwändig.

Aus der DE 25 49 041 A1 ist eine Abdichtung für Dehnfugen in begehbaren und befahrbaren Flächen, insbesondere in Fußböden, bekannt, die zwei beiderseits einer Dehnfuge befestigte Schienen mit sich in die Dehnfuge hinein erstreckenden konsolenartigen Auskragungen als Auflage für eine dauerelastische Abdeckung aus Kunststoff oder Gummi aufweist. Die dauerelastische Abdeckung ist durch im Bereich ihrer Längskanten nach unten vorspringende sägezahnartig profilierte Leisten in entsprechend gestaltete Nuten der Schienen verzapft, wobei die Nuten in den konsolenartigen Auskragungen ausgeformt sind und der zwischen den Profilleisten bzw. zwischen den Auskragungen liegende Mittelabschnitt der Abdeckung einen brückenbogenartig gewölbten Querschnitt mit V-förmig gespreizten, sich an den Auskragungen abstützenden Schenkeln aufweist.

Bei dieser Abdichtung besteht die Verbindung zwischen den Profilleisten der dauerelastischen Abdeckung und den Schienen in einer Verzapfung, die sich bei einer Druck- oder Zugbeanspruchung der Abdichtung relativ leicht ungewollt lösen oder mit der Zeit geschwächt werden kann.

Aus der EP 1 479 847 A1 ist eine Vorrichtung gemäß dem Oberbegriff des Anspruchs 1 bekannt.

Es ist eine Aufgabe der vorliegenden Erfindung, eine Vorrichtung gemäß dem Oberbegriff des Anspruchs 1 anzugeben, bei deren Verwendung - insbesondere als Eckelement - eine Fugenbildung weitgehend verhindert wird.

Ausgehend von einer Vorrichtung gemäß dem Oberbegriff des Anspruchs 1 wird diese Aufgabe erfindungsgemäß dadurch gelöst, dass die Seitenabschnitte des Mittelteils jeweils ein nach innen gerichtetes bogenförmiges Profil besitzen und/oder dass der Mittelabschnitt des Mittelteils ein geringfügig nach innen gerichtetes bogenförmiges Profil besitzt.

Im Gegensatz zu der Vorrichtung nach der DE 100 14 097 A1 erfolgt erfindungsgemäß die Befestigung des Schenkels der Profilschiene unmittelbar durch in dem Führungskanal und an dem freien Schenkel vorgesehene Halteorgane. Dadurch wird eine U-förmige Ausbildung der in die Seitenteile der Profilleiste einzusetzenden Bereiche der Profilschienen vermieden, sodass auch die sich an den länglichen Führungskanal anschließenden, quer verlaufenden Distanzkanäle nicht erforderlich sind. Die Seitenteile sind daher einfacher und kostengünstiger herstellbar und besitzen darüber hinaus eine geringere Breite. Unterschiedlich dicke Putzschichten können durch eine entsprechende Ausbildung des Schenkels der Profilschiene und eine entsprechende Anordnung der Halteelemente abgedeckt werden, sodass in allen Fällen die gleiche Profilleiste verwendet werden kann. Da die Profilleiste einen Grossteil der Herstellungskosten der erfindungsgemäßen Vorrichtung umfasst, können somit die Kosten für eine Vorrichtung bei gleichzeitiger Abdeckung unterschiedlich dicker Putzschichten reduziert werden.

Nach einer vorteilhaften Ausführungsform der Erfindung ist der Abstand zwischen dem Halteabschnitt und einer den Führungskanal zur Vorderseite der Profilleiste hin begrenzenden Wand im Wesentlichen gleich groß wie der Abstand zwischen einem mit dem Halteabschnitt zusammenwirkenden Bereich des Halteelements und einem zur Vorderseite der Profilleiste hin zeigenden Ende des Schenkels der Profilschiene. Dadurch wird erreicht, dass der Schenkel innerhalb des Führungskanals sicher gehalten wird, da der Schenkel mit dem Halteelement innerhalb des Führungskanals in einer Richtung senkrecht zur Vorderseite der Profilleiste eingeklemmt wird.

Vorteilhaft besitzt die Profilschiene einen L-förmigen Querschnitt. Auf diese Weise ist ein einfaches Einsetzen der Profilschiene in den Führungskanal der Seitenteile möglich, da keine doppelt abgewinkelten Schenkel wie bei einem U-förmigen Profilelement existieren.

Nach einer weiteren vorteilhaften Ausführungsform der Erfindung ist das Halteelement als umgebogener Abschnitt des freien Endes des Schenkels der Profilschiene ausgebildet, wobei der Abschnitt bevorzugt um ca. 180° gegenüber dem Schenkel der Profilschiene umgebogen ist. Alternativ kann das Halteelement als ein an dem Schenkel der Profilschiene angeformter Ansatz ausgebildet sein. In beiden Fällen umfasst das Halteelement bevorzugt eine zur Rückseite der Profilleiste weisende und insbesondere parallel zur Vorderseite der Profilleiste verlaufende Anlagefläche, die vorteilhaft an einer zur Vorderseite der Profilleiste weisenden und insbesondere parallel zu dieser verlaufenden Anlagefläche des Halteabschnitts anliegt. Durch diese aneinander anliegenden Anlageflächen von Halteabschnitt und Halteelement wird die eingangs genannte Hinterschneidung gebildet, durch die zuverlässig verhindert wird, dass die Profilschienen aus den in der Rückseite der Seitenteile vorgesehenen Öffnungen der Profilleisten wieder herausgezogen werden können.

Nach einer weiteren vorteilhaften Ausführungsform der Erfindung umfasst der Halteabschnitt eine zur Rückseite der Profilleiste weisende Anlaufschräge. In ähnlicher Weise kann das Halteelement eine zur Vorderseite der Profilleiste weisende Anlaufschräge umfassen. Durch eine oder beide Anlaufschrägen wird erreicht, dass der Schenkel der Profilschiene nicht seitlich in den Führungskanal eingeschoben werden muss, sondern von hinten über die rückwärtige Öffnung in den Führungskanal eingedrückt werden kann, wodurch die Montage der erfindungsgemäßen Vorrichtung vereinfacht wird.

Nach einer weiteren vorteilhaften Ausführungsform der Erfindung entspricht die Breite des in dem Führungskanal angeordneten Teils der Profilschiene im Wesentlichen der Breite des Führungskanals. Dadurch ist gewährleistet, dass der freie Schenkel der Profilschiene in den Führungskanal eingesetzt werden kann, ohne dass weitere, sich an den Führungskanal anschließende Zusatzkanäle innerhalb des Seitenteils erforderlich sind. Dadurch ist ein sehr einfacher Aufbau des jeweiligen Seitenteils möglich.

Nach einer weiteren bevorzugten Ausführungsform der Erfindung sind an der Profilschiene mehrere Halteelemente vorgesehen. Der Abstand zwischen einzelnen Halteelementen kann dabei dem Abstand zwischen verschiedenen Standardputztiefen entsprechen. Durch das Vorsehen mehrerer Halteelemente kann zum einen erreicht werden, dass der in dem Führungskanal angeordnete Teil der Profilschiene an mehreren Stellen an den Seitenwänden des Führungskanals zur Anlage kommt, sodass ein Verkippen des Schenkels innerhalb des Führungskanals vermieden wird. Weiterhin ist es möglich, bei Vorsehen von mehreren Halteelementen je nach abzudeckender Putztiefe die Länge des freien Schenkels der Profilschiene so zu kürzen, dass die erfindungsgemäße Vorrichtung auf unterschiedliche Putztiefen angepasst werden kann.

Nach einer weiteren bevorzugten Ausführungsform der Erfindung umfasst das Mittelteil einen sich zwischen den beiden Seitenteilen erstreckenden Mittelabschnitt und zwei sich daran erstreckende Seitenabschnitte, wobei jeweils ein freies Ende eines Seitenabschnittes mit einem Seitenteil der Profilleiste verbunden ist. Bevorzugt ist dabei die Verbindung zwischen dem Mittelteil und dem Seitenteil jeweils an einem zur Rückseite der Profilleiste hin gelegenen Teil des Seitenteils vorgesehen. Dadurch wird eine besonders flexible Ausbildung der erfindungsgemäß ausgebildeten Vorrichtung erreicht.

Die Verbindung zwischen dem Mittelteil und dem Seitenteil kann beispielsweise als Schwalbenschwanzverbindung oder als sonstige geeignete Verbindung ausgebildet sein.

Bevorzugt ist das Mittelteil an seinem zur Vorderseite der Profilleiste hin gelegenen Teil nicht mit den Seitenteilen verbunden. Auch dadurch wird eine besonders flexible Ausgestaltung der erfindungsgemäß ausgebildeten Vorrichtung erreicht.

Erfindungsgemäß besitzen die Seitenabschnitte des Mittelteils jeweils ein nach innen gerichtetes bogenförmiges Profil und/oder der Mittelabschnitt des Mitteilteils besitzt ein geringfügig nach innen gerichtetes bogenförmiges Profil. Durch diese spezielle Querschnittsform wird erreicht, dass beispielsweise bei der Verwendung der erfindungsgemäß ausgebildeten Vorrichtung als Eckelement keine Fugen entstehen.

Vorteilhaft besteht das Mittelteil aus Weichkunststoff, insbesondere aus Weich-PVC. Die Seitenteile können aus Hartkunststoff, insbesondere aus Hart-PVC bestehen. Grundsätzlich ist auch die Verwendung anderer Materialien für das Mittelteil und das Seitenteil möglich, solange diese die geforderten Materialeigenschaften besitzen.

Nach einer vorteilhaften Ausführungsform der Erfindung sind die Profilschienen aus Kunststoff, insbesondere aus PVC, oder aus Metall ausgebildet. Insbesondere wenn mehrere Halteelemente als Ansätze an dem Schenkel der Profilschiene vorgesehen sind, ist die Ausbildung der Profilschiene aus Kunststoff zweckmäßig, da die Halteelemente direkt mitangeformt, beispielsweise angespritzt oder mitangegossen sein können und zum anderen ein Kürzen des Schenkels der Profilschiene leicht möglich ist.

Weitere vorteilhafte Ausführungsformen der Erfindung sind in den Unteransprüchen angegeben.

Die vorliegende Erfindung wird im Folgenden anhand von Ausführungsbeispielen unter Bezugnahme auf die Zeichnungen näher beschrieben; in diesen zeigen:
- Fig. 1: einen Querschnitt durch eine erfindungsgemäß ausgebildete Profilleiste,
- Fig. 2: zwei Profilschienen einer ersten Ausführungsform einer erfindungsgemäß ausgebildeten Vorrichtung,
- Fig. 3: eine Detailansicht der Profilleiste nach Fig. 1,
- Fig. 4 bis 6: eine erste Ausführungsform gemäß der Erfindung, angewendet bei drei verschiedenen Putztiefen,
- Fig. 7 bis 9: drei weitere Ausführungsformen erfindungsgemäß ausgebildeter Profilschienen,
- Fig. 10 bis 12: drei weitere erfindungsgemäß ausgebildete Vorrichtungen unter Verwendung der Profilschienen nach Fig. 7 bis 9, und
- Fig. 13: eine erfindungsgemäß ausgebildete Vorrichtung bei Verwendung als Innenecke.

Fig. 1 zeigt eine erfindungsgemäß ausgebildete Profilleiste 1, die zu einer senkrecht auf der Zeichnungsebene stehenden Längsebene 2 symmetrisch ausgebildet ist und ein weiches Mittelteil 3 sowie seitlich davon angeordnete harte Seitenteile 4 umfasst. Die Seitenteile 4 bestehen aus langgestreckten, parallel zu der Längsebene 2 verlaufenden Hohlprofilen, in deren Inneren jeweils ein Führungskanal 5 ausgebildet ist, der sich in Längsrichtung der Seitenteile 4 erstreckt und einen senkrecht zu einer Vorderseite 6 der Profilleiste 1 ausgerichteten länglichen Querschnitt besitzt.

An der Rückseite 7 der Seitenteile 4 und damit der Profilleiste 1 sind jeweils sich über die Länge der Seitenteile 4 erstreckende schlitzförmige Öffnungen 8 ausgebildet, über die die Führungskanäle 5 jeweils zur Rückseite 7 der Profilleiste 1 hin geöffnet sind.

Aufgrund der Öffnungen 8 besitzen die Seitenteile 4 somit einen U-förmigen Querschnitt, wobei an einem Schenkel 9 des Seitenteils 4 jeweils ein nach innen ragender Halteabschnitt 10 vorgesehen ist, der als sägezahnförmiger Ansatz 11 mit einer zur Rückseite 7 zeigenden Anlaufschräge 12 und einer zur Vorderseite 6 hin zeigenden Anlagefläche 13 ausgebildet ist.

An dem rückseitigen Ende des Schenkels 9 ist eine sich über die gesamte Länge des Seitenteils 4 erstreckende schwalbenschwanzförmige Nut 14 vorgesehen, in die ein entsprechend schwalbenschwanzförmiger Ansatz 15 des Mitteilteils 3 eingreift, wodurch das Mittelteil 3 und die Seitenteile 4 miteinander verbunden sind. Der schwalbenschwanzförmige Ansatz 15 ist dabei jeweils an einem freien Ende von zwei Seitenabschnittes 16 angeformt, die zusammen mit einem die beiden Seitenabschnitte 16 verbindenden Mittelabschnitt 17 das Mittelteil 3 der Profilleiste 1 bilden. Beide Seitenabschnitte 16 besitzen dabei einen bogenförmigen Querschnitt, der nach innen, jeweils zu der Längsebene 2 hin gewölbt ist. In ähnlicher Weise besitzt auch der Mittelabschnitt 17 einen zu der Längsachse 2 symmetrischen, bogenförmigen Querschnitt, wobei dessen Wölbung jedoch deutlich geringer ausgebildet ist als die Wölbungen der Seitenabschnitte 16. Fig. 2 zeigt zwei Profilschienen 18, die jeweils einen L-förmigen Grundkörper 19 mit einem langen Schenkel 20 und einem rechtwinklig dazu abgewinkelten kurzen Schenkel 21 umfassen. Das freie Ende des kurzen Schenkels 21 ist jeweils um 180° umgebogen, wodurch jeweils ein Halteelement 22 gebildet wird, das an seiner freien Stirnseite eine Anlagefläche 23 aufweist.

Wie aus der Detailansicht nach Fig. 3 zu erkennen ist, kann der Schenkel 21 der Profilschiene 18 jeweils mit dem Halteelement 22 in den Führungskanal 5 der Profilleiste 1 eingesetzt werden, sodass die Anlageflächen 23 und 13 aneinander zur Anlage kommen und eine Hinterschneidung bilden, durch die eine Bewegung der Profilschiene 18 in Richtung eines Pfeils 24 und damit ein Entkoppeln der Profilschiene 18 von der Profilleiste 1 verhindert wird.

Zusätzlich besitzt das Halteelement 22 eine durch den Abstand zwischen der Anlagefläche 23 und dem zur Vorderseite 6 der Profilleiste 1 hin zeigenden Ende 25 des Schenkels 21 definierte Länge, die gleich dem Abstand zwischen der Anlagefläche 13 und einer den Führungskanal 5 zur Vorderseite 6 der Profilleiste 1 hin begrenzenden Wand 26 ist. Somit wird auch eine Bewegung der Profilschiene 18 entgegen dem Pfeil 24 verhindert.

Letztlich ist auch die Breite des in den Führungskanal 5 eingeführten Teils der Profischiene 18 zusammen mit dem Halteelement 22 im Wesentlichen gleich der Breite des Führungskanals 5, sodass auch eine Bewegung des Führungselements 18 senkrecht zu dem Pfeil 24 verhindert wird und sich somit eine feste Verbindung zwischen der Führungsschiene 18 und dem Seitenteil 4 ergibt.

Ein Einführen des Schenkels 21 mit dem Halteelement 22 in den Führungskanal 5 ist über die Öffnung 8 aufgrund der Anlaufschräge 12 problemlos möglich, wobei beim Einführen der Schenkel 9 zurückgedrückt wird, bis sich der Schenkel 21 mit dem Halteelement 22 in der in Fig. 3 dargestellten Position befindet und der Schenkel 9 elastisch in die gezeigte Ausgangsposition zurückfedert. Grundsätzlich ist es auch möglich, den Schenkel 21 mit dem Halteelement 2 in Längsrichtung in den Führungskanal 5 einzuschieben.

Zum Abdecken einer zwischen zwei Mauer- oder Wandabschnitten 27 ausgebildeten Dehnfuge 28 werden in beide Führungskanäle 5 der Profilleiste 1 je eine Profilschiene 18 gemäß Fig. 2 eingesetzt und anschließend die gesamte Vorrichtung wie in Fig. 4 gezeigt so an den Mauer- oder Wandabschnitten 27 positioniert, dass die Profilleiste 1 eine Abdeckung für die Dehnfuge 28 bildet. Anschließend werden die Profilschienen 18 jeweils in eine Putzschicht 29 eingeputzt und damit an den Mauer- oder Wandabschnitten 27 befestigt. Zur Erhöhung der Stabilität der Befestigung können an den Profilschienen 18 Gewebeabschnitte 30 vorgesehen sein, die von dem Putz durchdrungen werden, so dass die Befestigungswirkung erhöht wird.

Um die Dehnfuge 28 mit der gleichen Profilleiste 1 auch bei unterschiedlichen Putztiefen, das heißt unterschiedlichen Dicken von Putzschichten 29 abdecken zu können, können verschiedene Profilschienen 18', 18" vorgesehen sein, die bis auf die Länge des Schenkels 21 identisch mit der Profilschiene 18 ausgebildet sind. Je nach gewünschter Putztiefe ist der Schenkel 21 entsprechend unterschiedlich lang ausgebildet, wie es in den Fig. 4 bis 6 dargestellt ist, um die unterschiedlichen Putztiefen ausgleichen zu können. Eine Änderung der Profilleiste 1 ist dabei nicht erforderlich.

Bei den im Folgenden unter Bezugnahme auf die Fig. 7 bis 13 beschriebenen Ausführungsformen sind für bereits zu den Fig. 1 bis 6 beschriebene oder ähnliche Merkmale die gleichen Bezugszeichen verwendet.

Anstelle unterschiedlicher Profilschienen 18, 18', 18" kann auch eine einheitliche Profilschiene 31 gemäß Fig. 7 vorgesehen werden. Die Profilschiene 31 unterscheidet sich von der Profilschiene 18 dadurch, dass sie Halteelemente 22' umfassen, die nicht durch Umbiegungen des Schenkels 21, sondern durch an den Schenkel 21 angeformte Ansätze 32, 32' ausgebildet sind. Wie die Halteelemente 22 besitzen die Ansätze 32 jeweils eine Anlagefläche 23, die bei in den Führungskanal 5 eingeschobenem Schenkel 21 an der Anlagefläche 13 zur Anlage kommt und eine Hinterschneidung mit dieser bildet. Zusätzlich besitzen die Ansätze 32, 32' jeweils Anlaufschrägen 33, die beim Einführen des Schenkels 21 durch die Öffnung 8 an der Anlaufschräge 12 zur Anlage kommen und das Einführen weiter erleichtern. Durch die zusätzliche Ansätze 32' wird erreicht, dass der Schenkel 21 auch in seitlicher Richtung innerhalb des Führungskanals 5 fixiert ist.

Die Profilschiene 31 kann mit der gleichen Profilleiste 1 verwendet werden, wie sie in den Fig. 1 bis 6 beschrieben wurde. Um dabei unterschiedliche Putztiefen ausgleichen zu können, kann der Schenkel 21 der Profilschiene 31 jeweils auf die gewünschte Länge gekürzt werden, wie es in den Fig. 8 und 9 dargestellt ist. Grundsätzlich ist es auch möglich, dass auch bei Ausgestaltung der Halteelemente 22' als Ansätze 32 unterschiedliche Profilschienen 31 vorgesehen sind, deren Schenkel 21 an unterschiedliche Putztiefen angepasst sind. In diesem Fall können die zusätzlichen Ansätze 32, 32', die bei der Profilschiene gemäß Fig. 7 zur Verwendung für unterschiedliche Putztiefen vorgesehen sind, entfallen.

In den Fig. 10 bis 12 ist jeweils eine erfindungsgemäße Vorrichtung mit zwei Profilschienen gemäß Fig. 7 und einer Profilleiste gemäß Fig. 1 dargestellt. Die Befestigung erfolgt analog wie zu den Fig. 4 bis 6 erläutert wurde, wobei die Länge der Schenkel 21 jeweils an die entsprechende Putztiefe angepasst wurde.

In Fig. 13 ist die Verwendung einer erfindungsgemäß ausgebildeten Vorrichtung bei einer Innenecke gezeigt. Bei dieser Anwendung wird lediglich der Mittelabschnitt 17 des Mittelteils 3 der Profilleiste 1 weiter in Richtung seiner vorgeformten Bogenform verformt, wodurch ein sauberer Eckanschluss für die Putzschichten 29 entsteht. Aufgrund der speziellen Form des Mitteilteils 3 wird dabei einer Fugenbildung entgegengewirkt. In entsprechender Weise kann eine Inneneckausbildung auch mit einer Vorrichtung nach den Fig. 1 bis 6 erfolgen. Weiterhin kann eine erfindungsgemäß ausgebildete Vorrichtung gemäß den beschriebenen Ausführungsformen auch in analoger Weise bei einer Außenecke verwendet werden.

### Bezugszeichenliste

- 1: Profilleiste
- 2: Längsebene
- 3: Mittelteil
- 4: Seitenteile
- 5: Führungskanäle
- 6: Vorderseite
- 7: Rückseite
- 8: Öffnungen
- 9: Schenkel
- 10: Halteabschnitt
- 11: Ansatz
- 12: Anlaufschräge
- 13: Anlagefläche
- 14: Nut
- 15: Ansatz
- 16: Seitenabschnitte
- 17: Mittelabschnitt
- 18, 18', 18": Profilschienen
- 19: Grundkörper
- 20: langer Schenkel
- 21: kurzer Schenkel
- 22, 22': Halteelement
- 23: Anlagefläche
- 24: Pfeil
- 25: Ende des Schenkels 21
- 26: Wand
- 27: Mauer- oder Wandabschnitte
- 28: Dehnfuge
- 29: Putzschicht
- 30: Gewebeabschnitte
- 31: Profilschienen
- 32: Ansätze
- 33: Anlaufschräge

## Patentansprüche

1. Vorrichtung zum Abdichten einer Dehnfuge (28) zwischen Mauer-oder Wandabschnitten (27) mit einer oberen Putzschicht (29), insbesondere Fassaden, mit einer aus Kunststoff bestehenden Profilleiste (1) und zwei im Bereich der Ränder der Dehnfuge (28) festlegbaren und in die Profilleiste (1) einsetzbaren Profilschienen (18, 18', 18", 31), wobei die Profilleiste (1) einen weichen Mittelteil (3) und beidseitig daran befestigte harte Seitenteile (4) umfasst, wobei das Mittelteil (3) einen sich zwischen den beiden Seitenteilen (4) erstreckenden Mittelabschnitt (17) und zwei sich daran erstreckende Seitenabschnitte (16) umfasst, wobei jeweils ein freies Ende eines Seitenabschnittes (16) mit einem Seitenteil (4) der Profilleiste verbunden ist, und wobei jedes Seitenteil (4) einen sich längs und im Wesentlichen senkrecht zu einer Vorderseite (6) der Profilleiste (1) erstreckenden Führungskanal (5) mit länglichem Querschnitt umfasst, der zu einer Rückseite (7) der Profilleiste (1) hin geöffnet ist und zur Aufnahme eines Schenkels (21) der Profilschiene (18, 18', 18", 31) ausgebildet ist, wobei ferner in dem Führungskanal (5) ein Halteabschnitt (10) vorgesehen ist und an dem Schenkel (21) der Profilschiene (18, 18', 18", 31) ein mit dem Halteabschnitt (10) zusammenwirkendes Halteelement (22, 22') vorgesehen ist, wobei der Halteabschnitt (10) und das Halteelement (22, 22') eine Hinterschneidung bilden, durch die eine Bewegung des Halteelements (22, 32) in Richtung zu der Rückseite (7) der Profilleiste (1) hin begrenzt oder verhindert wird,
**dadurch gekennzeichnet,**
**dass** die Seitenabschnitte (16) des Mittelteils (3) im unverformten Zustand der Profilleiste (1) jeweils ein nach innen gerichtetes bogenförmiges Profil besitzen und/oder dass der Mittelabschnitt (17) des Mittelteils (3) im unverformten Zustand der Profilleiste (1) ein geringfügig nach innen gerichtetes bogenförmiges Profil besitzt.

2. Vorrichtung nach Anspruch 1,
**dadurch gekennzeichnet,**
**dass** der Abstand zwischen dem Halteabschnitt (10) und einer den Führungskanal (5) zur Vorderseite (6) der Profilleiste (1) hin begrenzenden Wand (26) im Wesentlichen gleich groß ist wie der Abstand zwischen einem mit dem Halteabschnitt (10) zusammenwirkenden Bereich des Halteelements (22, 22') und einem zur Vorderseite (6) der Profilleiste (1) hin zeigenden Ende (25) des Schenkels (21) der Profilschiene (18, 31).

3. Vorrichtung nach Anspruch 1 oder 2,
**dadurch gekennzeichnet,**
**dass** die Profilschiene (18, 18', 18", 31) einen L-förmigen Querschnitt besitzt.

4. Vorrichtung nach zumindest einem der vorhergehenden Ansprüche,
**dadurch gekennzeichnet,**
**dass** das Halteelement (22) als umgebogener Abschnitt des freien Endes des Schenkels (21) der Profilschiene (18, 18', 18") ausgebildet ist, wobei der Abschnitt insbesondere um ca. 180° gegenüber dem Schenkel (21) der Profilschiene (18, 18', 18") umgebogen ist.

5. Vorrichtung nach zumindest einem der Ansprüche 1 bis 3,
**dadurch gekennzeichnet,**
**dass** das Halteelement (22') als ein an dem Schenkel (21) der Profilschiene (31) angeformter Ansatz (32) ausgebildet ist.

6. Vorrichtung nach zumindest einem der vorhergehenden Ansprüche,
**dadurch gekennzeichnet,**
**dass** das Halteelement (22, 22') eine zur Rückseite (7) der Profilleiste (1) weisende und insbesondere parallel zur Vorderseite (6) der Profilleiste (1) verlaufende Anlagefläche (23) umfasst, und/oder dass der Halteabschnitt (10) eine zur Vorderseite (6) der Profilleiste (1) weisende und insbesondere parallel zu dieser verlaufende Anlagefläche (13) umfasst, und/oder
**dass** das Halteelement (22, 22') und der Haltabschnitt (10) aneinander anliegen.

7. Vorrichtung nach zumindest einem der vorhergehenden Ansprüche,
**dadurch gekennzeichnet,**
**dass** der Halteabschnitt (10) eine zur Rückseite (7) der Profilleiste (1) weisende Anlaufschräge (12) umfasst, und/oder dass das Halteelement (22, 22') eine zur Vorderseite (6) der Profilleiste (1) weisende Anlaufschräge (33) umfasst.

8. Vorrichtung nach zumindest einem der vorhergehenden Ansprüche,
**dadurch gekennzeichnet,**
**dass** die Breite des in dem Führungskanal (5) angeordneten Teils der Profilschiene (18, 18', 18", 31) im Wesentlichen der Breite des Führungskanals (5) entspricht.

9. Vorrichtung nach zumindest einem der vorhergehenden Ansprüche,
**dadurch gekennzeichnet,**
**dass** an der Profilschiene (31) mehrere Halteelemente (22') vorgesehen sind.

10. Vorrichtung nach zumindest einem der vorhergehenden Ansprüche,
**dadurch gekennzeichnet,**
**dass** die Verbindung zwischen dem Mittelteil (3) und dem Seitenteil (4) jeweils an einem zur Rückseite (7) der Profilleiste (1) hin gelegenen Teil des Seitenteils (4) vorgesehen ist, und/oder dass die Verbindung zwischen dem Mittelteil (3) und dem Seitenteil (4) als Schwalbenschwanzverbindung ausgebildet ist.

11. Vorrichtung nach zumindest einem der vorhergehenden Ansprüche,
**dadurch gekennzeichnet,**
**dass** das Mittelteil (3) an seinem zur Vorderseite (6) der Profilleiste (1) hin gelegenen Teil nicht mit den Seitenteilen (4) verbunden ist.

12. Vorrichtung nach zumindest einem der vorhergehenden Ansprüche,
**dadurch gekennzeichnet,**
**dass** das Mittelteil (3) aus Weichkunststoff, insbesondere aus Weich-PVC besteht.

13. Vorrichtung nach zumindest einem der vorhergehenden Ansprüche,
**dadurch gekennzeichnet,**
**dass** die Seitenteile (4) aus Hartkunststoff, insbesondere aus Hart-PVC bestehen.

14. Vorrichtung nach zumindest einem der vorhergehenden Ansprüche,
**dadurch gekennzeichnet,**
**dass** die Seitenteile (4) aus einem elastischen Material bestehen.

15. Vorrichtung nach zumindest einem der vorhergehenden Ansprüche,
**dadurch gekennzeichnet,**
**dass** die Profilschienen (18, 18', 18", 31) aus Kunststoff, insbesondere aus PVC, oder aus Metall ausgebildet sind.

## Claims

1. An apparatus for sealing an expansion joint (28) between exterior wall portions or interior wall portions (27) having an upper plaster layer (29), in particular facades, having a section strip (1) composed of plastic and two section rails (18, 18', 18", 31) which can be fixed in the region of the margins of the expansion joint (28) and which can be inserted into the section strip (1), wherein the section strip (1) includes a soft middle part (3) and hard side parts (4) fastened at both sides thereof, wherein the middle part (3) includes a middle portion (17) extending between the two side parts (4) and two side portions (16) extending thereat, wherein a respective free end of a side portion (16) is connected to a side part (4) of the section strip (1), and wherein each side part (4) includes a guide passage (5) which extends along and substantially perpendicular to a front side (6) of the section strip (1), which has an elongate cross-section which is open towards a rear side (7) of the section strip (1) and is designed for receiving a limb (21) of the section rail (18, 18', 18", 31), wherein furthermore a holding portion (10) is provided in the guide passage (5) and a holding element (22, 22') cooperating with the holding portion (10) is provided at the limb (21) of the section rail (18, 18', 18", 31), wherein the holding portion (10) and the holding element (22, 22') form an undercut by which a movement of the holding element (22, 22') in the direction towards the rear side (7) of the section strip (1) is bounded or prevented,
**characterised in that**
the side portions (16) of the middle part (3) each have an inwardly directed arcuate section in the non-deformed state of the section strip (1); and/or **in that** the middle portion (17) of the middle part (3) has a slightly inwardly directed arcuate section in the non-deformed state of the section strip (1).

2. An apparatus in accordance with claim 1,
**characterised in that**
the spacing between the holding portion (10) and an interior wall (26) bounding the guide passage (5) towards the front side (6) of the section strip (1) is substantially the same size as the spacing between a region of the holding element (22, 22') cooperating with the holding portion (10) and an end (25) of the limb (21) of the section rail (18, 31) facing towards the front side (6) of the section strip (1).

3. An apparatus in accordance with claim 1 or claim 2,
**characterised in that**
the section rail (18, 18', 18", 31) has an L-shaped cross-section.

4. An apparatus in accordance with at least one of the preceding claims,
**characterised in that**
the holding element (22) is formed as a bent-over portion of the free end of the limb (21) of the section rail (18, 18', 18"), with the portion in particular being bent over by approximately 180° with respect to the limb (21) of the section rail (18, 18', 18").

5. An apparatus in accordance with at least one of the claims 1 to 3,
**characterised in that**
the holding element (22') is formed as a projection (32) moulded to the limb (21) of the section rail (31).

6. An apparatus in accordance with at least one of the preceding claims,
**characterised in that**
the holding element (22, 22') includes a contact surface (23) facing towards the rear side (7) of the section strip (1) and in particular extending in parallel to the front side (6) of the section strip (1); and/or
**in that** the holding portion (10) includes a contact surface (13) facing towards the front side (6) of the section strip (1) and in particular extending in parallel thereto; and/or
**in that** the holding element (22, 22') and the holding portion (10) contact one another.

7. An apparatus in accordance with at least one of the preceding claims,
**characterised in that**
the holding portion (10) includes a run-on chamfer (12) facing towards the rear side (7) of the section strip (1); and/or
**in that** the holding element (22, 22') includes a run-on chamfer (33) facing towards the front side (6) of the section strip (1).

8. An apparatus in accordance with at least one of the preceding claims,
**characterised in that**
the width of the part of the section rail (18, 18', 18", 31) arranged in the guide passage (5) substantially corresponds to the width of the guide passage (5).

9. An apparatus in accordance with at least one of the preceding claims,
**characterised in that**
a plurality of holding elements (22') are provided at the section rail (31).

10. An apparatus in accordance with at least one of the preceding claims,
**characterised in that**
the connection between the middle part (3) and the side part (4) is respectively provided at a part of the side part (4) disposed towards the rear side (7) of the section strip (1); and/or
**in that** the connection between the middle part (3) and the side part (4) is formed as a dove-tail connection.

11. An apparatus in accordance with at least one of the preceding claims,
**characterised in that**
the middle part (3) is not connected to the side parts (4) at its part disposed towards the front side (6) of the section strip (1).

12. An apparatus in accordance with at least one of the preceding claims,
**characterised in that**
the middle part (3) is composed of soft plastic, in particular of soft PVC.

13. An apparatus in accordance with at least one of the preceding claims,
**characterised in that**
the side parts (4) are composed of hard plastic, in particular of hard PVC.

14. An apparatus in accordance with at least one of the preceding claims,
**characterised in that**
the side parts (4) are composed of an elastic material.

15. An apparatus in accordance with at least one of the preceding claims,
**characterised in that**
the section rails (18, 18', 18", 31) are formed from plastic, in particular from PVC or from metal.

## Revendications

1. Dispositif pour étancher un joint de dilatation (28) entre des portions de muraille ou de mur (27) comportant une couche de crépi supérieure (29), en particulier de façade, avec une barrette profilée (1) en matière plastique et deux rails profilés (18, 18', 18", 31) susceptibles d'être immobilisés dans la région des bordures du joint de dilatation (28) et d'être mis en place dans la barrette profilée (1), ladite barrette profilée (1) comprenant une partie médiane souple (3) et des parties latérales dures (4) fixées des deux côtés sur celle-ci, ladite partie médiane (3) comprenant un tronçon médian (17) s'étendant entre les deux parties latérales (4) et deux tronçons latéraux (16) s'étendant sur celui-ci, dans lequel une extrémité libre respective d'un tronçon latéral (16) est reliée à une partie latérale (4) de la barrette profilée, et dans lequel chaque partie latérale (4) comporte un canal de guidage (5), avec section transversale allongée, qui s'étend le long de et essentiellement perpendiculairement à une face antérieure (6) de la barrette profilée (1), ledit canal étant ouvert vers une face postérieure (7) de la barrette profilée (1) et étant réalisé pour recevoir une branche (21) du rail profilé (18, 18', 18", 31), dans lequel il est en outre prévu un tronçon de maintien (10) dans le canal de guidage (5) et il est prévu un élément de maintien (22, 22'), qui coopère avec le tronçon de maintien (10), sur la branche (21) du rail profilé (18, 18', 18", 31), le tronçon de maintien (10) et l'élément de maintien (22, 22') formant une contre-dépouille au moyen de laquelle un mouvement de l'élément de maintien (22, 32) en direction de la face postérieure (7) de la barrette profilée (1) est limité ou empêché,
**caractérisé en ce que** les tronçons latéraux (16) de la partie médiane (3) possèdent, dans l'état non déformé de la barrette profilée (1), chacun un profil en forme d'arc tourné vers l'intérieur, et/ou **en ce que** le tronçon médian (17) de la partie médiane (3) possède, dans l'état non déformé de la barrette profilée (1), un profil en forme d'arc tourné légèrement vers l'intérieur.

2. Dispositif selon la revendication 1,
**caractérisé en ce que** la distance entre le tronçon de maintien (10) et une paroi (26) qui délimite le canal de guidage (5) vers la face antérieure (5) de la barrette profilée (1) est sensiblement égale à la distance entre une zone, qui coopère avec le tronçon de maintien (10), de l'élément de maintien (22, 22') et une extrémité (25), tournée vers la face antérieure (6) de la barrette profilée (1), de la branche (21) du rail profilé (18, 31).

3. Dispositif selon la revendication 1 ou 2,
**caractérisé en ce que** le rail profilé (18, 18', 18", 31) possède une section en forme de L.

4. Dispositif selon l'une au moins des revendications précédentes,
**caractérisé en ce que** l'élément de maintien (22) est réalisé comme un tronçon cintré de l'extrémité libre de la branche (21) du rail profilé (18, 18', 18"), ledit tronçon étant cintré en particulier d'environ 180° par rapport à la branche (21) du rail profilé (18, 18', 18").

5. Dispositif selon l'une au moins des revendications 1 à 3,
**caractérisé en ce que** l'élément de maintien (22') est réalisé comme un talon (32) conformé sur la branche (21) du rail profilé (31).

6. Dispositif selon l'une au moins des revendications précédentes,
**caractérisé en ce que** l'élément de maintien (22, 22') comprend une surface d'appui (23) tournée vers la face postérieure (7) de la barrette profilée (1) et s'étendant en particulier parallèlement à la face antérieure (6) de la barrette profilée (1), et/ou **en ce que** le tronçon de maintien (10) comprend une surface d'appui (13) tournée vers la face antérieure (6) de la barrette profilée (1) et s'étendant en particulier parallèlement à celle-ci, et/ou
**en ce que** l'élément de maintien (22, 22') et le tronçon de maintien (10) sont appliqués l'un contre l'autre.

7. Dispositif selon l'une au moins des revendications précédentes,
**caractérisé en ce que** le tronçon de maintien (10) comporte une pente de montée (12) tournée vers la face postérieure (7) de la barrette profilée (1), et/ou
**en ce que** l'élément de maintien (22, 22') comporte une pente de montée (33) tournée vers la face antérieure (6) de la barrette profilée (1).

8. Dispositif selon l'une au moins des revendications précédentes,
**caractérisé en ce que** la largeur de la partie du rail profilé (18, 18', 18", 31) agencée dans le canal de guidage (5) correspond sensiblement à la largeur du canal de guidage (5).

9. Dispositif selon l'une au moins des revendications précédentes,
**caractérisé en ce que** plusieurs éléments de maintien (22') sont prévus sur le rail profilé (31).

10. Dispositif selon l'une au moins des revendications précédentes,
**caractérisé en ce que** la liaison entre la partie médiane (3) et la partie latérale (4) est prévue respectivement sur une partie de la partie latérale (4) disposée vers la face postérieure (7) du rail profilé (1), et/ou en ce que la liaison entre la partie médiane (3) et la partie latérale (4) est réalisée sous forme de liaison à queue d'aronde.

11. Dispositif selon l'une au moins des revendications précédentes,
**caractérisé en ce que** la partie médiane (3) n'est pas reliée avec les parties latérales (4) au niveau de sa partie disposée vers la face antérieure (6) de la barrette profilée (1).

12. Dispositif selon l'une au moins des revendications précédentes,
**caractérisé en ce que** la partie médiane (3) est en matière plastique souple, en particulier en PVC souple.

13. Dispositif selon l'une au moins des revendications précédentes,
**caractérisé en ce que** les parties latérales (4) sont en matière plastique dure, en particulier en PVC dur.

14. Dispositif selon l'une au moins des revendications précédentes,
**caractérisé en ce que** les parties latérales (4) sont en matériau élastique.

15. Dispositif selon l'une au moins des revendications précédentes,
**caractérisé en ce que** les rails profilés (18, 18', 18", 31) sont réalisés en matière plastique, en particulier en PVC, ou en métal.
